# FASCICULE DE BREVET EUROPEEN

(11) **EP 3 393 294 B1**
(45) Date de publication et mention de la délivrance du brevet: **09.08.2023**
(21) Numéro de dépôt: 16831503.4
(22) Date de dépôt: 21.12.2016
(51) Int. Cl.: A45C 13/10, A44B 19/30, A45C 13/18

(54) **BAGAGE MUNI D'UN DISPOSITIF DE VERROUILLAGE DE FERMETURE À GLISSIÈRE**
GEPÄCKSTÜCK MIT EINER VORRICHTUNG ZUM VERRIEGELN EINES REISSVERSCHLUSSES
LUGGAGE ITEM PROVIDED WITH A DEVICE FOR LOCKING A ZIP FASTENER

(30) Priorité: 24.12.2015 FR 1563298
(43) Date de publication de la demande: 31.10.2018
(73) Titulaire: Louis Vuitton Malletier, 75001 Paris (FR)
(72) Inventeur: NEWSON, Marc, Londres SW1P 1BB (GB)
(74) Mandataire: Plasseraud IP
(86) Numéro de dépôt international: PCT/FR2016/053622
(87) Numéro de publication internationale: WO 2017/109418

(56) Documents cités:
- WO-A1-99/44460
- WO-A1-2013/072086
- CN-Y- 2 154 609
- US-A- 1 680 652
- US-A- 2 032 019
- US-A- 3 319 743

## Description

### Domaine de l'invention

L'invention concerne un bagage comportant un système de fermeture et un dispositif de verrouillage destiné à maintenir le système de fermeture à glissière dans une position de fermeture.

### Contexte de l'invention

Il est déjà connu, notamment du document EP 2 926 679 ou WO 2013/072086 A1 un bagage comprenant :
- un contenant délimitant un volume intérieur, le contenant comprenant une première coque, une deuxième coque et un dispositif d'articulation reliant la première coque et la deuxième coque,
- une fermeture à glissière s'étendant dans un plan de jonction et comprenant une première bande présentant un premier bord, une deuxième bande présentant un deuxième bord, un coulisseau et une tirette reliée au coulisseau, le coulisseau est mobile entre :
   - une position de fermeture dans laquelle le premier bord est maintenu adjacent au deuxième bord, et
   - une position d'ouverture dans laquelle la fermeture à glissière libère le premier bord par rapport au deuxième bord,
- un dispositif de verrouillage fixé sur le contenant et adapté pour coopérer avec la tirette dans une position verrouillée, afin maintenir le coulisseau dans la position de fermeture et, la deuxième coque est mobile par rapport à la première coque entre une position ouverte et une position fermée par l'intermédiaire du dispositif d'articulation lorsque le coulisseau est en position d'ouverture.

Bien qu'un tel bagage apporte satisfaction, l'invention vise à accroitre la simplicité, la robustesse et la discrétion du dispositif de verrouillage.

Les documents US 1 680 652 A et CN 2 154 609 Y décrivent d'autres bagages.

### Exposé de l'invention

Afin d'atteindre les buts précités, conformément à l'invention, dans la position de fermeture le dispositif de verrouillage et la tirette sont disposés au moins en partie dans le plan de jonction.

Ainsi, dans la position verrouillée, la tirette et le dispositif de verrouillage sont disposés dans le prolongement de la fermeture à glissière, ce qui les rend moins visibles. En outre, la tirette risque moins d'être détériorée en cas de choc contre un autre objet. En particulier, le coulisseau est moins susceptible de subir une force tendant à le déplacer, et en pareil cas la tirette est soumise à un effort de traction et non de torsion, de sorte qu'elle a plus de chance de résister à ce choc sans être détériorée.

De plus, le bagage présente une face plane dans laquelle sont disposées le dispositif de verrouillage et le dispositif d'articulation.

Ainsi, le bagage forme une valise simple et pouvant être aisément ouverte en actionnant un unique coulisseau, donc esthétique et ergonomique.

En outre, le dispositif d'articulation comprend un élément intermédiaire articulé en rotation par rapport à la première coque autour d'un premier axe d'articulation et par rapport à la deuxième coque autour d'un deuxième axe d'articulation, le premier axe d'articulation est parallèle au deuxième axe d'articulation et le dispositif de verrouillage est porté par l'élément intermédiaire.

Ainsi, l'amplitude de la rotation de la deuxième coque par rapport à la première coque sans collision avec le dispositif de verrouillage est encore accrue.

Enfin, en position fermée, perpendiculairement au plan de jonction le dispositif de verrouillage présente une partie située à l'extérieur du contenant et présentant une largeur d'encombrement, le premier axe de rotation est distant d'une distance d'écartement, et la distance d'écartement est supérieure ou égale à la largeur d'encombrement.

Ainsi, la deuxième coque peut être pivotée d'au moins 180 degrés par rapport à la première coque entre la position fermée et la position ouverte, sans avoir à prévoir un retrait ou autre forme complexe présentant les inconvénients précités.

Selon une autre caractéristique conforme à l'invention, de préférence, le dispositif de verrouillage comprend une platine et un verrou, la platine est disposée à l'extérieur du contenant et présente un trou, le verrou est à l'intérieur du contenant, la tirette comprend une portion de base et une portion de verrouillage, la tirette est reliée au coulisseau par la portion de base, dans la position verrouillée la portion de verrouillage est insérée dans le trou de la platine et est retenue par le verrou, et la portion de base et la portion de verrouillage sont chacune sensiblement rectilignes et forment un angle sensiblement droit l'une par rapport à l'autre.

Ainsi, en particulier dans la position verrouillée, le verrou et la tirette sont peu exposés aux risques de détérioration par choc avec un élément extérieur. En outre, la fluidité esthétique du bagage n'est pas sensiblement altérée par la présence du dispositif de verrouillage ou de la languette.

Selon une caractéristique complémentaire conforme à l'invention, de préférence la portion de verrouillage est dans la continuité de la portion de base, à l'extrémité de laquelle elle est reliée par une portion courbe la tirette étant de préférence formée par une plaque pliée.

La robustesse et l'esthétique du bagage sont ainsi encore accrues.

Selon une autre caractéristique complémentaire, de préférence la portion de base de la tirette est plate et s'étend parallèlement à la platine et sensiblement en appui contre la platine.

Ainsi, en cas de choc contre la tirette, la platine sert d'appui à la tirette pour réduire le risque de détérioration, en particulier de la tirette et du dispositif de verrouillage.

Selon une autre caractéristique conforme à l'invention, de préférence, la fermeture à glissière s'étend entre une première extrémité longitudinale et une deuxième extrémité longitudinale, et le dispositif de verrouillage comprend un boitier muni de deux fentes à travers lequel s'étend la fermeture à glissière à proximité de la première extrémité longitudinale.

Ainsi, le coulisseau peut venir jusqu'au contact du dispositif de verrouillage en position de fermeture, et la première extrémité longitudinale de la glissière est dissimulée et maintenue par un capot.

### Brève description des figures

D'autres caractéristiques et avantages de la présente invention apparaîtront dans la description détaillée suivante, se référant aux dessins annexés dans lesquels :
- FIG.1 est une vue en perspective d'un bagage conforme à l'invention en position fermée,
- FIG. 2 est une vue en perspective du bagage en position ouverte,
- FIG. 3 est une vue éclatée en perspective du bagage,
- FIG. 4 illustre à échelle agrandie la portion repérée IV à la figure 3,
- FIG. 5 est une vue en coupe selon la ligne repérée V-V à la figure 1.

### Description détaillée de l'invention

Les figures illustrent un bagage comprenant essentiellement un contenant 3, une fermeture à glissière 10 et un dispositif de verrouillage 30.

Dans le mode de réalisation illustré, le bagage définit une valise 1. Le contenant 3 comprend une première coque 2 et une deuxième coque 4 reliées par un dispositif d'articulation 20. La première coque 2 et la deuxième coque 4 sont relativement rigides. De plus, tel qu'illustré à la figure 1, le contenant 3 est sensiblement parallélépipédique. Il comprend deux grandes faces latérales 3a, 3b, deux petites faces latérales 3c, 3d (de plus grande dimension), une face principale inférieure 3e et une face principale supérieure 3f, chacune de ses surfaces étant sensiblement plane.

En outre et de manière optionnelle, la valise 1 comprend des roulettes disposées aux quatre coins de la face latérale 3c et une poignée télescopique apte à faire saille de la face latérale 3d. La valise 1 comprend en outre une poignée principale de portage 8 disposée sur la grande face latérale 3a. A la figure 1, la valise 1 est illustrée dans la position dans laquelle elle est destinée à reposer sur un sol en vue de son ouverture, en appui sur sa face inférieure 3e.

Le contenant 3 délimite un volume intérieur 6 destinée à recevoir des affaires en vue de leur transport, en particulier des habits.

La première coque 2 et la deuxième coque 4 sont reliées par un dispositif d'articulation 20 permettant de déplacer la première coque 2 et la deuxième coque 4 l'une par rapport à l'autre entre une position fermée illustrée à la figure 1 et une position ouverte illustrée à la figure 2. Dans la position fermée illustrée à la figure 1, la deuxième coque 4 est en regard de la première coque 2. La deuxième coque 4 présente un bord 4a venant globalement au contact d'un bord 2a de la première coque 2 suivant un plan de jonction P. Dans la position ouverte, il existe un passage entre la première coque 2 et la deuxième 4 afin d'accéder au volume intérieur 6 pour y placer des affaires

Le dispositif d'articulation 20 est disposé au niveau de la grande face latérale 3a et comprend essentiellement un premier support 24 fixé à la première coque 2, un deuxième support 26 fixé à la deuxième coque 4 et un élément intermédiaire 22 s'étendant entre le premier support 24 et le deuxième support 26. La premier support 24 et le deuxième support 26 peuvent également être formé dans les structures respectives de la première coque 2 et de la deuxième coque 4, qui peuvent par exemple être chacune moulées en une unique pièce. L'élément intermédiaire 22 est articulé en rotation par rapport au premier support 24, et par voie de conséquence à la première coque 2, autour d'un premier axe d'articulation R2. L'élément intermédiaire 22 est articulé en rotation par rapport au deuxième support 26, et par voie de conséquence à la deuxième coque 4, autour d'un deuxième axe d'articulation R4. Le premier axe d'articulation R2 et le deuxième axe d'articulation R4 s'étendent tous les deux parallèlement au plan de jonction P et sensiblement au niveau de la grande face latérale 3a dans la position fermée de la valise 1. Le premier axe d'articulation R2 et le deuxième axe d'articulation R4 sont par conséquent parallèles et écartés l'un de l'autre d'une distance d'écartement D.

En position fermée, la distance d'écartement D s'étend suivant une direction d'élévation Z perpendiculaire au plan de jonction P et parallèle la grande face latérale 3a.

En position fermée, la fermeture à glissière 10 s'étend entre une première extrémité longitudinale 10a et une deuxième extrémité longitudinale 10b. La première extrémité longitudinale 10a et la deuxième extrémité longitudinale 10b sont toutes les deux situées au niveau de la grande face latérale 3a. Entre la première extrémité longitudinale 10a et la deuxième extrémité longitudinale 10b, la fermeture à glissière s'étend suivant le plan de jonction à travers les faces latérales 3d, 3b, 3c.

La fermeture à glissière 10 comprend une première bande 12 présentant un premier bord longitudinal 11, une deuxième bande 14 présentant un deuxième bord longitudinal 13, un coulisseau 16 et une tirette 18. Le coulisseau 16 est adapté pour se déplacer entre une position de fermeture dans laquelle il est à proximité de la première extrémité longitudinale 10a et une position d'ouverture dans laquelle il est à proximité de la deuxième extrémité longitudinale 10b.

Lorsque le coulisseau 16 est dans la position de fermeture, le premier bord longitudinal 11 est maintenu adjacent au deuxième bord longitudinal 13. A cet effet, le premier bord longitudinal 11 et le deuxième bord longitudinal 13 sont pourvus de dents complémentaires disposées alternativement sur le premier bord longitudinal 11 et sur le deuxième bord longitudinal 13, comme il est bien connu. Alternativement, d'autres types de fermeture à glissière pourraient être utilisés.

Lorsque le coulisseau 16 est dans la position de fermeture, le premier bord longitudinal 11 est libéré par rapport au deuxième bord longitudinal 13 entre la première extrémité longitudinale 10a et la deuxième extrémité longitudinale 10b.

Lorsque le coulisseau 16 est dans la position de fermeture, la valise 1 est maintenue en position fermée, la deuxième coque 4 étant au contact de la première coque 2, de sorte que le volume intérieur 6 est clos, empêchant son accès. Lorsque le coulisseau 16 est dans la position d'ouverture, la deuxième coque 4 peut être déplacée entre la position ouverte à la position fermée grâce au dispositif d'articulation 20, tel que décrit précédemment.

Le dispositif de verrouillage 30 est disposé dans la grande face latérale 3a, entre la première extrémité longitudinale 10a et la deuxième extrémité longitudinale 10b et à proximité immédiate des premier axe d'articulation R2 et deuxième axe d'articulation R4. Le dispositif de verrouillage 30 est plus précisément disposé dans le prolongement de la fermeture à glissière 10, à la première extrémité longitudinale 10a. Lorsque le coulisseau 16 est dans la position de fermeture, il vient sensiblement en butée contre le dispositif de verrouillage 30. Le plan de jonction P s'étend à travers le dispositif de verrouillage 30.

Le dispositif de verrouillage 30 comprend une partie extérieure 44 disposée à l'extérieur du contenant 3 et une partie intérieure 42 disposée à l'intérieur du contenant 3. Le dispositif de verrouillage comprend essentiellement une platine 32, un capot 35, un verrou 36, une butée escamotable 37, une tige de déverrouillage 38, un levier de commande 46, une serrure à clé 48 et une serrure à chiffres 50.

La platine 32 est sensiblement plane et comprend essentiellement une plaque plane s'étend à l'extérieur de la valise en appui contre la grande face latérale 3a. La platine 32 forme un boitier 40 avec le capot 35 disposé à l'intérieur du contenant 3. Le verrou 36, la butée escamotable 37, la tige de déverrouillage 38, le levier de commande 46, la serrure à clé 48 et la serrure à chiffres 50 sont portés par le boitier 40, de préférence par la platine 32. Le verrou 36, la butée escamotable 37 et la tige de déverrouillage 38 sont disposés à l'intérieur du contenant 3, de sorte qu'ils sont protégés derrière la platine 32.

Le verrou 36 présente un ergot 36a et est monté mobile en rotation, sollicité dans une position de verrouillage illustrée à la figure 5 par un ressort. La butée escamotable 37 sert à bloquer le verrou 36 dans la position de verrouillage en s'opposant à sa rotation. Le levier de commande 46 disposé à l'extérieur du contenant 3, et relié à un excentrique permet d'escamoter la butée escamotable 37 via la tige de déverrouillage 38. La serrure à clé 48 et la serrure à chiffres 50 permettent d'inhiber la rotation du levier de commande 46.

La tirette 38 se présente sous forme d'une plaque d'épaisseur sensiblement constante pliée en forme de L. Elle comprend une portion de base 18a, une portion courbe 18b et une portion de verrouillage 18c. La tirette 18 est reliée au coulisseau 16 par la portion de base 18a. La portion de verrouillage 18c est dans la continuité de matière de la portion de base 18a, à l'extrémité de laquelle la portion de verrouillage 18c est reliée par l'intermédiaire d'une portion courbe 18b. La portion de base 18a et la portion de verrouillage 18c sont chacune sensiblement rectilignes, et forment un angle sensiblement droit l'une par rapport à l'autre.

La portion de verrouillage 18c présente un trou de verrouillage 19. Lorsque le coulisseau 18 est en position de fermeture, à la première extrémité longitudinale 10a, la portion de verrouillage 18c peut être insérée à travers un trou 34 dans la platine 32 afin de placer la tirette 18 dans une position de verrouillage dans laquelle l'ergot 36a du verrou 36 est inséré dans le trou de verrouillage 19 de la tirette 18. La tirette 18 est maintenue dans cette position verrouillage tant qu'une action sur le levier de commande 46 n'est pas effectuée. Le verrou 36 retient alors le coulisseau 16 dans la position de fermeture via la languette 18. La portion de base 18a de la tirette 18 s'étend parallèlement à la platine 32, sensiblement en appui à plat contre la face plane de la platine 32.

D'autre part, tel qu'illustré à la figure 4, le boitier 40 présente une première fente 39 et une deuxième fente 41 recevant la fermeture à glissière 10 à proximité de l'extrémité longitudinale 10a. La première fente 39 et la deuxième fente 41 comprennent chacune une partie étroite 39b, 41b et une partie plus large 39a, 41a. La partie étroite 39b, 41b de la première fente 39 et de la deuxième fente 41 reçoivent respectivement la première bande 12 et la deuxième bande 14. La partie large 39a, 41a de la première fente 39 et de la deuxième fente 41 reçoivent les dents de la glissière 10 maintenues respectivement sur respectivement la première bande 12 et sur la deuxième bande 14. La première fente 39 et la deuxième fente 41 sont avantageusement réalisées entre la platine 32 et le capot 35, lesquels sont fixés l'un à l'autre, en particulier par vissage.

Dans le mode de réalisation illustré, le boitier 40 du dispositif de verrouillage 30 est porté par l'élément intermédiaire 22.

Tel qu'illustré à la figure 1, en position fermée, le premier axe de rotation R2 est décalé par rapport au plan de jonction P, suivant la direction d'élévation Z perpendiculaire au plan de jonction P au-delà de la partie extérieure 44 du dispositif de verrouillage 30.

De même, en position fermée, le deuxième axe de rotation R4 est décalé par rapport au plan de jonction P, suivant la direction d'élévation Z au-delà de la partie extérieure 44 du dispositif de verrouillage 30.

En position fermée, la partie extérieure 44 du dispositif de verrouillage 30 présente suivant la direction d'élévation Z une largeur d'encombrement L. La largeur d'encombrement est inférieure à distance d'écartement D.

Ainsi, la partie extérieure 44 du dispositif de verrouillage 30 est située entre le premier axe de rotation R2 et le deuxième axe de rotation R4 suivant la direction d'élévation.

Par conséquent, le dispositif de verrouillage 30 n'entrave pas l'ouverture de la valise 1.

Bien entendu l'invention n'est nullement limitée au mode de réalisation décrit(s) à titre illustratif, non limitatif. Ainsi, bien que dans le mode de réalisation illustré le dispositif de verrouillage 30, et en particulier le verrou 36 sont centrés par rapport au plan de jonction P, on pourrait prévoir que la majeure partie du dispositif de verrouillage 30 soit d'un côté du plan de jonction P et une petite partie du dispositif de verrouillage 30 soit de l'autre côté du plan de jonction P.

## Revendications

1. Bagage (1) comprenant :
- un contenant (3) délimitant un volume intérieur (6), le contenant (3) comprenant une première coque (2), une deuxième coque (4) et un dispositif d'articulation (20) reliant la première coque (2) et la deuxième coque (4),
- une fermeture à glissière (10) s'étendant suivant un plan de jonction (P) et comprenant une première bande (12) présentant un premier bord (11), une deuxième bande (14) présentant un deuxième bord (13), un coulisseau (16) et une tirette (18) reliée au coulisseau (16), le coulisseau est mobile entre :
• une position de fermeture dans laquelle le premier bord (11) est maintenu adjacent au deuxième bord (13), et
• une position d'ouverture dans laquelle la fermeture à glissière (10) libère le premier bord (11) par rapport au deuxième bord (13),
- un dispositif de verrouillage (30) fixé sur le contenant (3) et adapté pour coopérer avec la tirette (18) dans une position verrouillée, afin de maintenir le coulisseau (16) dans la position de fermeture et, la deuxième coque (4) est mobile par rapport à la première coque (2) entre une position ouverte et une position fermée par l'intermédiaire du dispositif d'articulation (20) lorsque le coulisseau (16) est en position d'ouverture, ledit bagage étant **caractérisé en ce que** :
- dans la position de fermeture, le dispositif de verrouillage (30) et la tirette (18) sont disposés dans le plan jonction (P),
- le bagage (1) présente une face (3a) plane dans laquelle sont disposés le dispositif de verrouillage (30) et le dispositif d'articulation (20),
- le dispositif d'articulation (20) comprend un élément intermédiaire (22) articulé en rotation par rapport à la première coque (2) autour d'un premier axe d'articulation (R2) et par rapport à la deuxième coque (4) autour d'un deuxième axe d'articulation (R4),
- le premier axe d'articulation (R2) est parallèle au deuxième axe d'articulation (R4), et
- le dispositif de verrouillage (30) est porté par l'élément intermédiaire (22),
- en position fermée, perpendiculairement au plan de jonction (P) :
• le dispositif de verrouillage (30) présente une partie (44) située à l'extérieur du contenant (3) et présentant une largeur d'encombrement (L),
• le premier axe de rotation (R2) est distant du deuxième axe d'articulation (R4) d'une distance d'écartement (D), et la distance d'écartement (D) est supérieure ou égale à la largeur d'encombrement (L).

2. Bagage selon la revendication 1 dans lequel :
- le dispositif de verrouillage (30) comprend une platine (32) et un verrou (36), la platine (32) est disposée à l'extérieur du contenant (3) et présente un trou (34), le verrou (36) est à l'intérieur (42) du contenant (3),
- la tirette (18) comprend une portion de base (18a) et une portion de verrouillage (18c), la tirette (18) est reliée au coulisseau (16) par la portion de base (18a),
- dans la position verrouillée, la portion de verrouillage (18c) est insérée dans le trou (34) de la platine (32) et est retenue par le verrou (36), et
- la portion de base (18a) et la portion de verrouillage (18c) sont chacune sensiblement rectilignes, et forment un angle sensiblement droit l'une par rapport à l'autre.

3. Bagage selon la revendication précédente dans lequel la portion de verrouillage (18c) est dans la continuité de matière de la portion de base (18a), à l'extrémité de laquelle elle est reliée par une portion courbe (18b), la tirette (18) étant de préférence formée par une plaque pliée.

4. Bagage selon l'une quelconque des revendications 2 ou 3 dans lequel la portion de base (18a) de la tirette est plate et s'étend parallèlement à la platine (32) et sensiblement en appui contre la platine (32).

5. Bagage selon l'une quelconque des revendications précédentes dans lequel :
- la fermeture à glissière (10) s'étend entre une première extrémité longitudinale (10a) et une deuxième extrémité longitudinale (10b), et
- le dispositif de verrouillage (30) comprend un boitier (40) muni de deux fentes (39, 41) à travers lequel s'étend la fermeture à glissière (10) à proximité de la première extrémité longitudinale (10a).

## Patentansprüche

1. Gepäckstück (1), das aufweist:
- einem Behälter (3), der ein Innenvolumen (6) begrenzt, wobei der Behälter (3) eine erste Schale (2), eine zweite Schale (4) und eine Gelenkvorrichtung (20) aufweist, die die erste Schale (2) und die zweite Schale (4) verbindet,
- einen Reißverschluss (10), der sich entlang einer Verbindungsebene (P) erstreckt und ein erstes Band (12) mit einer ersten Kante (11), ein zweites Band (14) mit einer zweiten Kante (13), einen Schieber (16) und einen mit dem Schieber (16) verbundenen Zuglasche (18) aufweist, wobei der Schieber beweglich ist zwischen:
• einer Schließposition, in der die erste Kante (11) benachbart zur zweiten Kante (13) gehalten wird, und
• einer Öffnungsposition, in der der Reißverschluss (10) die erste Kante (11) in Bezug auf die zweite Kante (13) freigibt,
- eine Verriegelungsvorrichtung (30), die am Behälter (3) befestigt ist und eingerichtet ist, in einer verriegelten Position mit dem Reißverschluss (18) zusammenzuwirken, um den Schieber (16) in der Schließposition zu halten, wobei die zweite Schale (4) relativ zur ersten Schale (2) über die Gelenkvorrichtung (20) zwischen einer offenen Position und einer geschlossenen Position beweglich ist, wenn sich der Schieber (16) in der offenen Position befindet,
wobei das Gepäckstück **dadurch gekennzeichnet ist, dass**:
- in der Schließposition die Verriegelungsvorrichtung (30) und die Zuglasche (18) in der Verbindungsebene (P) angeordnet sind,
- das Gepäckstück (1) eine ebene Fläche (3a) aufweist, in der die Verriegelungsvorrichtung (30) und die Scharniervorrichtung (20) angeordnet sind,
- die Gelenkvorrichtung (20) ein Zwischenelement (22) aufweist, das in Bezug auf die erste Schale (2) um eine erste Gelenkachse (R2) und in Bezug auf die zweite Schale (4) um eine zweite Gelenkachse (R4) drehbar angelenkt ist,
- die erste Gelenkachse (R2) parallel zur zweiten Gelenkachse (R4) ist, und
- die Verriegelungsvorrichtung (30) vom Zwischenelement (22) getragen wird,
- in der geschlossenen Position senkrecht zur Verbindungsebene (P):
• die Verriegelungsvorrichtung (30) einen Abschnitt (44) aufweist, der sich außerhalb des Behälters (3) befindet und eine Sperrbreite (L) aufweist,
• die erste Drehachse (R2) von der zweiten Gelenkachse (R4) um einen Abstand (D) beabstandet ist und der Abstand (D) größer oder gleich der Sperrbreite (L) ist.

2. Gepäckstück nach Anspruch 1, wobei:
- die Verriegelungsvorrichtung (30) eine Platine (32) und einen Riegel (36) aufweist, die Platine (32) außerhalb des Behälters (3) angeordnet ist und ein Loch (34) aufweist, wobei der Riegel (36) sich im Inneren (42) des Behälters (3) befindet,
- die Zuglasche (18) einen Basisabschnitt (18a) und einen Verriegelungsabschnitt (18c) aufweist, wobei die Zuglasche (18) über den Basisabschnitt (18a) mit dem Schieber (16) verbunden ist,
- in der verriegelten Position der Verriegelungsabschnitt (18c) in das Loch (34) der Platine (32) eingeführt und durch den Riegel (36) gehalten wird, und
- der Basisabschnitt (18a) und der Verriegelungsabschnitt (18c)jeweils im Wesentlichen geradlinig sind und einen im Wesentlichen rechten Winkel zueinander bilden.

3. Gepäckstück nach dem vorhergehenden Anspruch, wobei der Verriegelungsabschnitt (18c) in Materialkontinuität mit dem Basisabschnitt (18a) steht, mit dessen Ende er durch einen gebogenen Abschnitt (18b) verbunden ist, wobei der Reißverschluss (18) vorzugsweise durch eine gefaltete Platte gebildet wird.

4. Gepäckstück nach einem der Ansprüche 2 oder 3, bei dem der Basisabschnitt (18a) der Zuglasche flach ist und sich parallel zur Platine (32) und im Wesentlichen an der Platine (32) anliegend erstreckt.

5. Gepäckstück nach einem der vorhergehenden Ansprüche, wobei:
- der Reißverschluss (10) sich zwischen einem ersten Längsende (10a) und einem zweiten Längsende (10b) erstreckt, und
- die Verriegelungsvorrichtung (30) ein Gehäuse (40) mit zwei Schlitzen (39, 41) aufweist, durch das sich der Reißverschluss (10) in der Nähe des ersten Längsendes (10a) erstreckt.

## Claims

1. A suitcase (1) comprising:
- an enclosure (3) defining an inner volume (6), the enclosure (3) comprises a first shell (2), a second shell (4) and a hinge device (20) connecting the first shell (2) and the second shell (4),
- a zipper fastener (10) extending along a junction plane (P) and comprising a first strip (12) presenting a first edge (11), a second strip (14) presenting a second edge (13), a slider (16) and a pull tab (18) connected to the slider (16), the slider is movable between:
• a fastening position in which the first edge (11) is maintained adjacent to the second edge (13), and
• a releasing position in which the zipper fastener (10) releases the first edge (11) in relation to the second edge (13),
- a lock device (30) fixed to the enclosure (3) and adapted for cooperating with the pull tab (18) in a locked position in order to maintain the slider (16) in the fastening position and, the second shell (4) is movable in relation to the first shell (2) between an opened position and a closed position through the hinge device (20) when the slider (16) is in the releasing position, the suitcase being **characterized in that**:
- in the fastening position, the lock device (30) and the pull tab (18) are arranged in the junction plane (P),
- the suitcase (1) presents a flat surface (3a) in which the lock device (30) and the hinge device (20) are arranged,
- the hinge device (20) comprises an intermediate element (22) rotatably hinged in relation to the first shell (2) around a first articulation axis (R2) and in relation to the second shell (4) around a second articulation axis (R4),
- the first articulation axis (R2) is parallel to the second articulation axis (R4), and
- the lock device (30) is carried by the intermediate element (22),
- in the closed position, perpendicular to the junction plane (P):
• the lock device (30) presents a part (44) situated outside the enclosure (3) and presenting a space width (L),
• the first rotational axis (R2) is separated from the second articulation axis (R4) by a gap distance (D), and the gap distance (D) is equal to or greater than the space width (L).

2. The suitcase according to claim 1, wherein:
- the lock device (30) comprises a plate (32) and a latch (36), the plate (32) is arranged outside the enclosure (3) and presents a hole (34), the latch (36) is inside (42) the enclosure (3),
- the pull tab (18) comprises a base portion (18a) and a lock portion (18c), the pull tab (18) is connected to the slider (16) by the base portion (18a),
- in the locked position, the lock portion (18c) is inserted into the hole (34) of the plate (32) and is retained by the latch (36), and
- the base portion (18a) and the lock portion (18c) are each substantially rectilinear, and form a substantially right angle in relation to each other.

3. The suitcase according to the preceding claim wherein the locking portion (18c) is in the continuation of the base portion (18a), at the end of which the locking portion (18c) is connected by a curved portion (18b), the pull tab (18) preferably being formed by a folded plate.

4. The suitcase according to any one of claims 2 or 3, wherein the base portion (18a) of the pull tab is flat and extends parallel to the plate (32) and substantially rests against the plate (32).

5. The suitcase according to any one of the preceding claims, wherein:
- the zipper fastener (10) extends between a first longitudinal end (10a) and a second longitudinal end (10b), and
- the lock device (30) comprises a housing (40) equipped with two slits (39, 41) through which the zipper fastener (10) extends near the first longitudinal end (10a).
